# FASCICULE DE BREVET EUROPEEN

(11) **EP 0 359 707 B1**
(45) Date de publication et mention de la délivrance du brevet: **26.05.1993**
(21) Numéro de dépôt: 89810663.8
(22) Date de dépôt: 05.09.1989
(51) Int. Cl.: D05B 47/00

(54) **Dispositif de réglage de la tension d'un fil mobile longitudinalement et utilisation d'un tel dispositif**
Vorrichtung zur Spannunsregelung eines sich lotrecht bewegenden Fadens und Verwendung einer solchen Vorrichtung
Device for regulating the tension of a longitudinally moving thread, and the use of such a device

(30) Priorité: 16.09.1988 CH 3454/88
(43) Date de publication de la demande: 21.03.1990
(73) Titulaire: MEFINA S.A., CH-1700 Fribourg (CH)
(72) Inventeur: Jimenez, Antonio, CH-1217 Meyrin (CH)
(74) Mandataire: Dousse, Blasco

(56) Documents cités:
- DE-A- 2 630 765
- FR-A- 2 336 333
- GB-A- 2 045 293
- US-A- 4 123 984

## Description

On connait des machines à coudre englobant, en amont de l'aiguille à coudre, un dispositif de règlage de la tension du fil de couture comprenant au moins deux platines sensiblement planes appliquées l'une contre l'autre et entre lesquelles passe ce fil, un dispositif à commande manuelle permettant de serrer ces platines, et donc le fil, avec une force d'intensité caractéristique de la tension désirée au moins sur la portion de fil s'étendant en aval des platines.

De tels dispositifs ne sont toutefois pas entièrement satisfaisants, le fil ayant naturellement tendance à sortir peu à peu d'entre les platines, jusqu'à quitter entièrement le dispositif en question, lequel devient alors inopérant. Ce déplacement du fil est dû au fait que, quand bien même l'épaisseur d'un tel fil soit généralement très faible, de l'ordre de quelques dixièmes de mm à 1mm par exemple, sous l'action de la force de serrage auxquelles elles sont soumises, les platines viennent en appui, d'une part entre elles, en un point distant du fil, et, d'autre part individuellement, sur le fil même. Il s'ensuit qu'il se crée sur ce fil une sorte d'effet de "coin" se traduisant par une force tendant à pousser le fil en direction opposée à la zone d'appui mutuel des platines. Lorsque cette force est supérieure à l'action de frottement des platines sur le fil dû au serrage de celles-ci, le fil se déplace entre les platines jusqu'à en être éjecté.

Parmi les agencements proposés pour essayer d'obvier à ce type classique d'inconvénient, on relèvera celui divulgué par le brevet Singer US 4 123 984 lequel propose de découper le bord des platines par deux indentations disposées de façon que chacune de celles-ci, appartenant à une platine déterminée, vienne recouvrir une portion d'une indentation homologue appartenant à l'autre platine, dans une position angulaire relative des platines, les paires d'indentations ainsi superposées formant, sur le bord de l'assemblage des deux platines, deux paires de lèvres distinctes et concaves. Dans ce dispositif, le fil est guidé de manière qu'il pénètre entre les platines au travers d'une seule paire de lèvres, de préférence à proximité d'une extrémité des lèvres de la paire en question, et qu'il quitte le dispositif à distance de la seconde paire de lèvres.

Ce dispositif ne donne vraiment satisfaction, d'une part, que pour certains types et dimensions du fil et, d'autre part et surtout, que dans le cas de la couture de motifs simples, c'est-à-dire ne requérant pas, pour leur formation, une densité importante de fil par unité de surface, le tissu objet de la couture ne devant, par ailleurs, pas être trop épais. En effet si, au cours de son passage dans la zone des platines proche de leur première paire de lèvres, la trajectoire du fil est très contrôlée pour les raisons mentionnées dans le brevet américain US 4 123 984, ce fil est de plus en plus abandonné à lui-même au fur et à mesure de sa pénétration subséquente entre les platines de sorte que l'effet de "coin" mentionné ci-dessus devient rapidement prépondérant et que le fil acquiert, ici aussi, une tendance naturelle à s'échapper du dispositif.

La présente invention à pour objet un dispositif de règlage du type ci-dessus mais ne présentant pas l'inconvénient relevé et dont les caractéristiques essentielles font l'objet de la revendication 1.

Comme celui décrit dans le brevet US 4 123 984, ce dispositif trouve une utilisation particulièrement avantageuse et performante dans les machines à coudre, fussent-elles de type purement mécanique, électromécanique ou électronique, à microprocesseur ou non.

Les dessins annexés illustrent, à titre d'exemple, une forme d'exécution du dispositif de la présente invention et de son mode d'utilisation pratique dans une machine à coudre:
La figure 1 est une élévation latérale, avec arrachement et section partiels, d'une machine à coudre, montrant la localisation du dispositif selon l'invention;
La figure 2 est une coupe selon II-II de la figure 1, à plus grande échelle;
La figure 3 est une vue d'un détail de la figure 1, à plus grande échelle.
Les figures 4a et 4b sont des vues en plan de deux éléments apparaissant sur la figure 3;
Les figures 5a et 5b illustrent, comparativement, une particularité du fonctionnement du dispositif selon l'invention et d'un dispositif traditionnel.

La machine à coudre représentée sur la figure 1 comporte un bras inférieur 1, une colonne 2 portant un bras supérieur 3 s'étendant au-dessus du bras 1 et se terminant par une tête de couture 4.

De façon traditionnelle, le bras 1 comporte le mécanisme d'entraînement du tissu et le dispositif de commande du capteur de boucle, tous deux non représentés.

La tête 4 de la machine présente un pied presseur 5, une barre aiguille 6 avec une aiguille 6a fixée à l'extrémité libre de la barre 6. La tête 4 porte encore un guide-fil 7 et un dispositif 8, destiné au réglage de la tension du fil 9 qui, débité lors de la couture, d'une bobine non représentée, passe par le guide-fil 7 et traverse ensuite ce dispositif pour rejoindre l'aiguille 6a.

Le dispositif 8 comporte un assemblage de trois platines 10a, 11 et 10b (figure 2) qui sont montées coulissantes sur deux tiges parallèles, 12a et 12b, entre un élément 13, solidaire de la tête 4 de la machine, et une tige d'appui 14 en contact, par son extrémité droite, avec la face gauche de la platine 10b. La tige 14 est montée coulissante dans une ouverture correspondante 15 d'un support 16 solidaire de la tête 4 et auquel sont fixées les tiges 12a et 12b ci-dessus. L'extrémité gauche, au dessin, de la tige 14 est soumise à l'action d'un levier 17, articulé en 17a, lequel développe, sur cette tige, un effort dont l'intensité peut être variée par action manuelle exercée sur un dispositif de serrage 18 dont 19 représente un poulet de commande (figures 1 et 2). La variation de la position angulaire de ce poulet produit donc un serrage plus ou moins prononcé des platines 10a, 11 et 10b. Le principe de fonctionnement de cette partie du dispositif est bien connu de l'homme de métier puisqu'on le retrouve tel quel notamment dans les machines à coudre Elna 5000, Elna 6000 et Elna 7000 mises sur le marché par la société TAVARO S.A. à Genève (Suisse).

C'est grâce à cette possibilité de serrage des platines que le dispositif illustré permet de régler la tension du fil destiné à l'aiguille de la machine.

A remarquer que ce dispositif peut servir aussi bien lorsque la machine sera appelée à travailler avec une aiguille simple qu'avec une aiguille double. On sait en effet, que, dans ce dernier cas, il est nécéssaire d'assurer le règlage de la tension de deux fils distincts, émanant de deux bobines distinctes et destinés chacun à l'une des deux tiges d'aiguille que comporte une aiguille double. Dans cette hypothèse, l'un des fils sera passé, par exemple, entre les platines 10a et 11 et, l'autre, entre la platine 11 et la platine 10b.

La description qui va suivre ne fait référence qu' au cas où la machine à coudre est appelée à fonctionner avec une aiguille simple, le fil étant serré entre les platines 10a et 11. La structure de l'ensemble des trois platines 10a, 11 et 10b étant symétrique par rapport à la platine médiane 11, il est évident que tout ce qui sera décrit en se référant à la paire de platines 10a et 11 concernera également, mutatis mutandis, cette même platine 11 et la platine 10b.

Comme on le voit sur la figure 4b, la platine 10a se présente sous la forme d'une plaquette métallique plane, comportant une repli rectiligne 20 destiné à délimiter, avec la platine 11, une fente d'introduction du fil, et dont la surface présente trois portions saillantes 21, 22a et 22b, obtenues par étampage par exemple, et dépassant la surface de la plaquette, ainsi que deux paires d' ouvertures, 23a et 23b, pour la première paire de ces ouvertures, respectivement 24a et 24b, pour la seconde.

La portion saillante 21 est plane et présente une forme générale de croix dont les bords des bras englobent une section de liaison 21a de profil arrondi, de rayon de courbure identique pour chaque paire de bras, chaque section formant une indentation s'ouvrant à proximité immédiate d'une ouverture 23a, ou 23b, respectivement 24a et 24b.

On remarquera que la portion saillante 21 présente des bras de même longueur et que ces ouvertures sont situées, deux à deux, sur des axes de symétrie transversale de la croix, de part et d'autre de celle-ci.

Pour chaque paire d' ouvertures, l'une, 23a, respectivement 24a, présente une forme légèrement allongée, l'autre, 23b, respectivement 24b, étant de forme circulaire. Cette différence de forme est choisie telle pour donner un certain jeu devant permettre un passage facile des tiges 12a et 12b, même si leur écartement, n'est pas rigoureusement constant.

Les portions saillantes 22a et 22b, de forme circulaire, sont disposées de façon telle que leur centre respectif soit situé sur l'axe de symétrie transversale de la portion saillante 21, axe passant par les ouvertures 24a et 24b, pour la portion 22a, et par les ouvertures 23a et 23b, pour la portion 22b.

La structure qui vient d'être décrite se retrouve exactement dans la platine 10b. On se reportera donc à la description ci-dessus pour connaître les particularités de cette dernière.

Comme on le voit au dessin (figure 2), la platine 11 est montée entre les platines 10a et 10b.

Elle comporte, sur chacune de ses faces, une portion 25, saillante et plane, qui est obtenue par étampage de la platine, pour celle apparaissant sur son avers, et qui, sur le revers, est formée par adjonction, par exemple par brasage dans le creux produit par l'étampage, d'une plaquette non représentée, de forme correspondant à celle de la portion 25, cette plaquette faisant saillie à la surface de la platine, comme c'est le cas pour la portion saillante 25 apparaissant sur la seconde face de cette platine.

La portion saillante 25 présente une partie allongée, de forme générale triangulaire, 25a, au sommet arrondi, dont le rayon de courbure correspond sensiblement à celui des portions saillantes 22a et 22b des platines 10a et 10b, et une partie plus élargie, 25b, dont le bord est rattaché au bord de la partie 25a par deux sections arrondies 25c formant des indentations correspondantes. Le rayon de courbure de ces sections correspond sensiblement à celui de chaque indentation 21a comprise entre chaque paire de bras de la portion saillante cru ciforme 21 des platines 10a et 10b. De part et d'autre de cette portion saillante 25, la platine 11 présente une ouverture 26a, respectivement 26b, dont la forme et l'écartement correspondent à ceux des paires d'ouvertures 23a, respectivement 23b, ou 24a respectivement 25b des platines 10a, et 10b. Le centre des ouvertures 26a et 26b est situé sur un axe commun qui est perpendiculaire à l'axe longitudinal de la portion 25, à égale distance, et de part et d'autre de celui-ci.

A relever encore que les dimensions générales de la portion saillante 25, le profil de ses bords et sa position par rapport aux ouvertures 26a et 26b sont choisies telles que, en position assemblée des platines 10a, 11 et 10b, les parties arrondies 25c de la portion saillante 25 de la platine 11, et de l'homologue de cette portion faisant sallie sur l'autre face de celle-ci se trouvent au droit d'une partie de la longueur des indentations faisant face aux ouvertures 24a et 24b de la platine 10a, respectivement aux ouvertures 23a et 23b de le platine 10b.

En outre, la portion saillante 25 repose, par sa partie extrémale 25a, sur la portion saillante 22a de la platine 10a. Il en est de même en ce qui concerne la platine 10b dont la portion saillante 22b forme appui pour la partie extrémale homologue de la partie 25a ci-dessus, appartenant à la portion saillante correspondant, sur l'autre face de la platine, à la portion 25.

Comme on le voit sur les figures 1 et 3, en position de fonctionnement de la machine à coudre, le fil 9 passe entre les platines 10a et 11, et est tendu entre les tiges 12a et 12b et au contact des portions saillantes 21 et 25 des platines. Le fil est serré entre ces platines sous l'action de la tige 14 (figure 2) selon la pression exercée sur celle-ci par le levier 17.

Le bord des indentations apparaissant sur l'une comme sur l'autre face de la platine 11 et celui des indentations des platines 10a et 10b recouvrant le premier bord ci-dessus délimitent ainsi deux paires de lèvres entre lesquelles passe le fil 9 aussi bien lorsque celui-ci pénètre entre la paire de platines concernées que lorsqu'il en sort.

Ainsi que cela a été indiqué dans le brevet US 4 123 984, le fait de découper, selon un profil, arrondi le bord des surfaces de serrage des platines du dispositif qui y est décrit et d'obliger le fil à pénétrer entre ces surfaces au travers des lèvres ainsi délimitées, à une extrémité de celles-ci, se traduit sur la portion du fil pénétrant à chaque instant entre ces lèvres, par l'apparition d'une poussée découlant de la décomposition en deux vecteurs de l'effort de traction axiale exercé sur le fil, cette poussée étant orientée tangentiellement au profil des indentations et en direction centripète et devant donc empêcher le fil de sortir du dispositif.

Selon ce brevet, c'est à dessein que l'on a choisi de faire pénétrer le fil entre les platines à l'extrémité des deux lèvres qu'elles délimitent de manière que la poussée ci-dessus soit de valeur maximum et donc que le maintien du fil entre les platines soit garanti même dans des conditions extrêmes de fonctionnement de la machine.

Comme on le voit au dessin et ainsi que cela découle de la description, le dispositif selon l'invention ne remplit pas cette dernière condition puisque le fil pénètre dans le première paire de lèvres de chaque paire de platines 10a et 11, respectivement 11 et 10b, et sort de la seconde, au travers d'une portion centrale de chaque paire de lèvres et non à l'extrémité de celles-ci. Il s'ensuit que le fil est évidemment aussi soumis à l'action d'une poussée centripète du même genre et pour les mêmes raisons que celles citées ci-dessus mais d'intensité très inférieure à ce qu'elle aurait été si le fil, comme dans le brevet cité, avait passé entre ces lèvres en un point beaucoup plus distant de leur portion centrale.

Malgré cela, l'expérience a montré que le dispositif décrit était particulièrement performant puisque, même dans les conditions de fonctionnement extrêmes mentionnées précédemment, la section de fil traversant à chaque instant l'espace compris entre les surfaces de serrage des platines ne s'est jamais écartée de la trajectoire idéale, qui est celle dans laquelle le fil occuperait une position tendue entre les tiges 12a et 12b, de plus de quelques dizaines de mm.

Ce résultat inattendu est tout d'abord le fait de ce que, contrairement à ce que préconise le brevet US 4 123 984, le fil pénètre dans et sort de la zone de serrage du dispositif au travers de deux paires de lèvres au contact desquelles il est soumis à l'action d'une poussée centripète tendant à l'empêcher de quitter cet espace: la portion de fil traversant ledit espace est donc pratiquement tenue à ses deux extrémités.

De plus, compte tenu de la forme donnée aux surfaces de serrage garnissant les platines 11, 10a et 10b et de leur position par rapport à la trajectoire suivie par le fil, en amont comme en aval du dispositif, on voit que si, par hypothèse, la portion de fil traversant l'espace de serrage de chaque paire de platines tendait à être repoussée en direction centrifuge, cette portion tendrait à se déplacer sur une partie de cette surface de serrage de plus grande longueur et serait donc soumise à un effort de frottement supérieur d'où un obstacle limitant naturellement les possibilités de "migration" du fil en direction centripète. Le fil tend au contraire à se placer de lui-même sur une portion de la surface de serrage offrant la plus petite résistance à son passage: en l'occurrence la position idéale devrait théoriquement coïncider avec l'axe de symétrie transversale de la portion saïllante cruciforme 21 (fig. 3).

A ces deux mesures techniques permettant l'obtention du bon résultat cité, il convient de mentionner celle obtenue par la mise en oeuvre mutuelle des portions saillantes 22a et 22b des platines 10a et 10b et de l'extrémité 25a de la portion 25 de la platine 11. On se reportera, pour cela, aux figures 5a et 5b: la première de celles-ci montre, en coupe longitudinale selon V-V de la figure 3, la position occupée par les diverses platines du dispositif selon l'invention, lorsque un fil 9 est engagé entre les platines 10a et 11. La seconds illustre une situation semblable dans le cas d'un dispositif de structure connue par exemple du brevet US 4 123 984.

On voit, dans le premier cas (figure 5a), que par la présence du fil 9 entre les platines, la platine 10a occupe une position légèrement basculée par rapport à la platine 11. Pour un fil ayant 0,4 mm de diamètre, l'angle α de basculement est de l'ordre de 2°.

Dans le second cas (figure 5b), l'angle β de la platine 10* par rapport à la platine 11* est bien supérieur puisqu'il est de l'ordre de 2°48'. Cela signifie que, dans le cas présent, le fil 9 aura beaucoup plus de facilité à s'échapper de l'espace compris entre les platines, impliquant, de ce fait, l'obtention d'une couture de mauvaise qualité due aux irrégularités de tension dont le fil est l'objet.

Cette différence de comportement des deux dispositifs de serrage décrits est due au fait que, dans le dispositif selon l'invention, le basculement possible des platines externes, 10a ou 10b, du dispositif est limité par appui mutuel de la portion saillante 22a ou 22b et de la partie 25a de la portion saillante 25 de la platine 11 ou de leurs homologues apparaissant sur la seconde face de celle-ci. En conséquence, l'effort R agissant sur le fil par suite de l'effet de "coin" auquel il est soumis est inférieur à l'effort homologue R₁ existant dans le cas du dispositif de la figure 5b.

Il va de soi que le dispositif décrit pourrait ne comporter qu'une paire de platines (10a, 10b) notamment dans le cas d'une machine n'ayant que la possibilité de coudre avec un fil unique et non avec deux. On relèvera toutefois que, même dans ce cas, l'angle α auquel il a été fait allusion en se référant à la figure 5a, sera de valeur similaire à celle citée précédemment: en effet, ce résultat demeure acquis vu que, à l'image de ce qui a été décrit, les platines seront alors en contact mutuel par leurs portions saillantes respectives 22a et 22b, et 22b et 22a.

En variante et, dans les mêmes conditions ci-dessus, il serait également possible de ne faire emploi que d'une paire de platines de structure correspondant à celle de la platine 11 décrite et dont on couderait la partie supérieure de manière à obtenir une rainure en forme de "V" au sommet de l'assemblage des platines, rainure destinée à faciliter l'introduction du fil entre les platines.

## Revendications

1. Dispositif de réglage de la tension d'un fil (9) mobile longitudinalement, comprenant au moins deux platines adjacentes (10a,10b,11), appliquées l'une contre l'autre et entre lesquelles passe le fil, les faces en regard de ces platines comportant chacune une surface de serrage (21,25) du fil appelée à coopérer avec une surface homologue (25,21) de l'autre platine et dont le bord est découpé par une indentation (21a,25c) disposée de façon que, dans une position angulaire relative desdites platines, l'indentation (21a) de l'une (10a,10b) des platines recouvre au moins en partie l'indentation (25c) de l'autre platine (11) de sorte que, par superposition, lesdites indentations délimitent, sur le bord desdites surfaces de serrage, une paire de lèvres, des moyens (12a,12b) assurant le maintient des platines dans ladite position angulaire, des moyens (12b) de guidage du fil lui imposant de pénétrer entre les surfaces de serrage (21,25) des platines (11,10a,10b) au travers de ladite paire de lèvres et des moyens (14) permettant de serrer lesdites platines l'une contre l'autre avec une force d'intensité caractéristique de la tension désirée pour le fil, caractérisé par le fait que le bord de la surface de serrage de chaque platine (10a,10b,11) comporte une seconde indentation disposée de façon que, dans ladite position angulaire relative des platines, elle forme l'une des lèvres d'une seconde paire de lèvres, lesdits moyens (12a,12b) de guidage du fil imposant, de plus, à celui-ci de sortir de l'espace compris entre lesdites surfaces de serrage au travers de ladite seconde paire de lèvres (figures 3, 4a et 4b).

2. Dispositif selon la revendication 1, caractérisé par le fait que lesdits moyens de guidage comprennent au moins deux organes d'appui (12a,12b) pour le fil, faisant face, respectivement, à l'une et à l'autre desdites paires de lèvres que forment lesdites platines.

3. Dispositif selon la revendication 2, caractérisé en ce que lesdits organes d'appui (12a,12b) sont disposés au moins en partie dans la concavité délimitée respectivement par l'une et l'autre paire de lèvres que forment lesdites platines.

4. Dispositif selon la revendication 1, caractérisé en ce que la surface de serrage (21,25) de chaque platine (10a,10b,11) fait saillie dans la partie centrale de celle-ci.

5. Dispositif selon la revendication 1, caractérisé en ce que chaque platine (10a,10b,11) présente au moins deux ouvertures (23a,23b;26a,26b), de dimension et d'écartement identiques de platine à platine, et est montée coulissante sur deux tiges (12a,12b) traversant chacune une ouverture déterminée, la position relative des ouvertures de chaque platine et des indentations (21a,25) de leur surface de serrage respective (21,25) étant choisie de manière à obtenir la superposition des indentations homologues des surfaces de serrage des platines, les tiges (12a,12b) et les ouvertures (23,23b;26a,26b) constituant lesdits moyens de positionnement angulaire des platines.

6. Dispositif selon les revendications 3 à 5, caractérisé par le fait que lesdits organes d'appui sont constitués par une portion desdites tiges (12a,12b).

7. Dispositif selon la revendication 6, caractérisé en ce que, sur sa face comportant la surface de serrage (21), l'une des platines (10a,10b) présente au moins une surface d'appui (22,22b) placée en position distante de ladite surface de serrage et sensiblement équidistante par rapport auxdites ouvertures, et en ce que la surface de serrage (25) de la seconde platine (11) présente une étendue telle qu'elle repose au moins en partie sur ladite surface d'appui (12a,12b) en position serrée desdites platines.

8. Dispositif selon la revendication 6, caractérisé par le fait que la surface de serrage de la première platine (10a,10b) est en forme générale de croix dont les bords des bras présentent une section de jonction des bras adjacents, de profil arrondi et de même rayon de courbure, s'étendant au moins à proximité de leur intersection, cette section de jonction de chaque paire de bras constituant ladite indentation (21a), par le fait que cette platine présente deux paires d'ouvertures (23a,23b;24a,24b) pratiquées chacune dans une portion de la platine située entre deux bras adjacents à la surface de serrage à proximité immédiate de ladite section de jonction de leurs bords, et par le fait que cette première platine comporte deux surfaces d'appui dont l'une est traversée par un axe géométrique passant simultanément par une première paire d'ouvertures pratiquées entre deux paires de bras opposés du profil cruciforme de la surface de serrage, l'autre occupant une position symétrique de la première et étant située dans l'axe passant par la seconde desdites paires d' ouvertures.

9. Dispositif selon la revendication 8, caractérisé en ce que la surface de serrage (25) de la seconde platine (11) s'étend longitudinalement et symétriquement entre lesdites ouvertures (26a,26b), selon un axe géométrique également distant de celles-ci, au moins une portion (25c) du bord de cette surface formant deux indentations s'ouvrant chacune à proximité de l'une desdites ouvertures, en direction de celles-ci.

10. Utilisation du dispositif selon l'une des revendications 1 à 9 dans une machine à coudre, pour assurer la mise sous tension du fil de couture.

## Patentansprüche

1. Vorrichtung zur Spannungsregelung eines längsbeweglichen Fadens (9), bestehend aus wenigstens zwei benachbarten Platten (10a, 10b, 11), die gegeneinander anliegen udn zwischen denen der Faden durchläuft, wobei die gegenüberliegenden Vorderseiten der Platten jeweils eine Fadenklemmfläche (21, 25) aufweisen, die dazu dient, mit einer entsprechenden Fläche (25, 21) der anderen Platte zusammenzuwirken und deren Rand durch eine Ausbuchtung (21a, 25c) ausgeschnitten ist, die derart angeordnet ist, daß in einer relativen Winkelstellung der Platten die Ausbuchtung (21a) der einen der Platten (10a, 10b) wenigstens teilweise die Ausbuchtung (25c) der anderen Platte (11) derart bedeckt, daß die Ausbuchtungen durch Überlagerung am Rande der Klemmflächen ein Paar Lippen bilden, Einrichtungen (12a, 12b, die die Platten in der Winkelstellung halten, Einrichtungen (12b) zum Führen des Fadens, die diesen veranlassen, zwischen den Klemmflächen (21, 25) der Platten (11, 10a, 10b) die beiden Lippen zu durchlaufen, und Einrichtungen (14), um die Platten mit einer Kraft gegeneinander zu drücken, deren Intensität für die gewünschte Fadenspannung charakteristisch ist,
**dadurch gekennzeichnet**, **daß**
der Rand der Klemmfläche jeder Platte (10a, 10b, 11) eine zweite Ausbuchtung aufweist, die derart angeordnet ist, daß sie in dieser relativen Winkelstellung der Platten eine der Lippen eines zweiten Paars Lippen bildet, wobei die Fadenführungseinrichtungen (12a, 12b) diesen außerdem veranlassen, den zwischen den Klemmflächen befindlichen Raum über das zweite Paar Lippen (Fig. 3, 4a und 4b) zu verlassen.

2. Vorrichtung nach Anspruch 1,
**dadurch gekennzeichnet**, **daß**
die Führungseinrichtungen wenigstens zwei Anlageelemente (12a, 12b) für den Faden aufweisen, die jeweils dem einen und dem anderen Paar Lippen zugewandt sind, die die Platten bilden.

3. Vorrichtung nach Anspruch 2,
**dadurch gekennzeichnet**, **daß**
die Anlageelemente (12a, 12b) wenigstens teilweise in der Hohlfläche angeordnet sind, die jeweils von den einen und dem anderen Paar Lippen begrenzt wird, die die Platten bilden.

4. Vorrichtung nach Anspruch 1,
**dadurch gekennzeichnet**, **daß**
die Klemmfläche (21, 25) jeder Platte (10a, 10b, 11) in deren zentralem Teil vorsteht.

5. Vorrichtung nach Anspruch 1,
**dadurch gekennzeichnet**, **daß**
jede Platte (10a, 10b, 11) wenigstens zwei Öffnungen (23a, 23b; 26a, 26b) mit gleicher Abmessung und gleichem bestand von Platte zu Platte aufweist und auf zwei Stangen (12a, 12b) verschiebbar gelagert ist, von denen jede eine bestimmte Öffnung durchläuft, wobei die relative Lage der Öffnungen jeder Platte und der Ausbuchtungen (21a, 25) ihrer jeweiligen Klemmfläche (21, 25) derart gewählt ist, daß eine Überlagerung der entsprechenden Ausbuchtungen der Klemmfläche der Platten erreicht wird und die Stangen (21a, 12a) und die Öffnungen (23, 23b; 26a, 26b) die Einrichtungen zur Winkelpositionierung der Platten bilden.

6. Vorrichtung nach den Ansprüchen 3 bis 5,
**dadurch gekennzeichnet**, **daß**
die Anlageelemente aus einem Teil der Stangen (12a, 12b) bestehen.

7. Vorrichtung nach Anspruch 6,
**dadurch gekennzeichnet**, **daß**
eine der Platten (10a, 10b) auf der die Klemmfläche (21) aufweisenden Seite wenigstens eine Anlagefläche (22, 22b) hat, die in beabstandeter Lage zur Klemmfläche und im wesentlichen abstandsgleich zu den Öffnungen angeordnet ist, und daß die Klemmfläche (25) der zweiten Platten (11) eine solche Breite hat, daß sie in der Drucklage der Platten wenigstens teilweise auf der Anlagefläche (12a, 12b) aufliegt.

8. Vorrichtung nach Anspruch 6,
**dadurch gekennzeichnet**, **daß**
die Klemmfläche der ersten Platten (10a, 10b) etwa die Form eines Kreuzes hat, dessen Ränder der Arme einen Verbindungsabschnitt zu den benachbarten Armen mit abgerundetem Profil und gleichem Krümmungsradius hat, der sich wenigstens bis nahe zu ihrem Schnittpunkt erstreckt, wobei der Verbindungsabschnitt jedes Paars von Armen die Ausbuchtung (21a) bildet, daß diese Platte zwei Paare von Öffnungen (23a, 23b; 24a, 24b) hat, die jeweils in einem Teil der Platte ausgebildet sind, der zwischen zwei der Klemmfläche benachbarten Armen in unmittelbarer Nähe des Verbindungsabschnittes ihrer Ränder liegt, und daß diese erste Platte zwei Anlageflächen hat, von denen durch eine eine geometrische Achse verläuft, die gleichzeitig durch ein erstes Paar von Öffnungen verläuft, die zwischen zwei Paaren gegenüberliegender Arme des kreuzförmigen Profils der Klemmfläche ausgebildet sind, wobei die andere eine zur ersten symmetrische Lage einnimmt und auf der Achse liegt, die durch das zweite Paar von Öffnungen verläuft.

9. Vorrichtung nach Anspruch 8,
**dadurch gekennzeichnet**, **daß**
sich die Klemmfläche (25) der zweiten Platte (11) in Längsrichtung und symmetrisch zwischen den Öffnungen (26a, 26b) längs einer von diesen abstandsgleich liegenden geometrischen Achse erstreckt, wobei wenigstens ein Teil (25c) des Randes dieser Fläche zwei Ausbuchtungen bildet, die sich jeweils nahe einer dieser Öffnungen in deren Richtungen öffnet.

10. Verwendung der Vorrichtung nach einem der Ansprüche 1 bis 9 in einer Nähemaschine zum Spannen des Nähfadens.

## Claims

1. Device for controlling the tension of a longitudinally moving thread (9), comprising at least two adjacent plates (10a, 10b, 11), applied one against the other and between which the thread passes, the opposed faces of these plates each having a gripping surface (21, 25) for the thread for cooperating with a corresponding surface (25, 21) of the other plate and the periphery of which is cut into by an indentation (21a, 25c) arranged in such a way that in a relative angular disposition of said plates, the indentation (21a) of one (10a, 10b) of the plates covers at least in part the indentation (25c) of the other plate (11) so that, by superposition, said indentations define, on the periphery of said gripping surfaces, a pair of lips, means (12a, 12b) ensuring the maintenance of the plates in said angular position, means (12b) for guiding the thread, compelling it to penetrate between the gripping surfaces (21, 25) of the plates (11, 10a, 10b) through said pair of lips, and means (14) allowing said plates to be closed together towards one another with a force of a magnitude characteristic of the tension desired for the thread, characterised in that the periphery of the gripping surface of each plate (10a, 10b, 11) has a second indentation disposed in a manner such that in said relative angular disposition of the plates, it forms one of the lips of a second pair of lips, said means (12a, 12b) for guiding the thread compelling, in addition, the thread to leave the space located between said gripping surfaces through said second pair of lips (Figures 3, 4a and 4b).

2. Device according to Claim 1, characterised in that said guiding means comprises at least two support members (12a, 12b) for the thread, facing respectively the one and the other of said pairs of lips formed by said plates.

3. Device according to Claim 2, characterised in that said support members (12a, 12b) are disposed at least in part in the concavity defined respectively by the one and the other pair of lips formed by said plates.

4. Device according to Claim 1, characterised in that the gripping surface (21, 25) of each plate (10a, 10b, 11) is raised in the central plate of the plate.

5. Device according to Claim 1, characterised in that each plate (10a, 10b, 11) has at least two apertures (23a, 23b; 26a, 26b), of identical dimension and spacing from plate to plate, and is slidably mounted on two rods (12a, 12b), each passing through a specific aperture, the relative position of the apertures of each plate and of the indentations (21a, 25) of its respective gripping surface (21, 25) being selected in such a way as to obtain the superposition of the corresponding indentations of the gripping surfaces of the plates, the rods (12a, 12b) and the openings (23, 23b; 26a, 26b) constituting said means for angular positioning of the plates.

6. Device according to Claims 3 to 5, characterised in that that said support members are constituted by a portion of said rods (12a, 12b).

7. Device according to Claim 6, characterised in that, on its face having the gripping surface (21), one of the plates (10a, 10b) has at least one support surface (22, 22b), located in a position remote from said gripping surface and substantially equidistant with respect to said apertures, and in that the gripping surface (25) of the second plate (11) has an extent such that it rests, at least in part, on said support surface (12a, 12b) in a gripping disposition of said plates.

8. Device according to Claim 6, characterised in that the gripping surface of the first plate (10a, 10b) is in the general form of a cross of which the edges of the arms have a connecting section with adjacent arms, of rounded profile and of the same radius of curvature, extending at least in proximity to their intersection, this connecting section of each pair of arms forming said indentation (21a), in that this plate has two pairs of apertures (23a, 23b; 24a, 24b), each formed in a portion of the plate situated between two adjacent arms at the gripping surface in immediate proximity to said connecting section of their edges, and in that this first plate has two support surfaces, one of which is traversed by a geometric axis passing simultaneously through a first pair of apertures formed between two opposing pairs of arms of the cruciform profile of the gripping surface, the other being located in a position symmetrical to the first and being situated on the axis passing through the second of said pairs of openings.

9. Device according to Claim 8, characterised in that the gripping surface (25) of the second plate (11) extends longitudinally and symmetrically between said apertures (26a, 26b), along a geometric axis equidistant from these apertures, at least one portion (25c) of the edge of this surface forming two indentations, each opening adjacent to one of said apertures, in the direction of these.

10. Use of a device according to one of Claims 1 to 9 in a sewing machine, to ensure placing the sewing thread under tension.
